# EUROPÄISCHE PATENTSCHRIFT

(11) **EP 1 785 622 B1**
(45) Veröffentlichungstag und Bekanntmachung des Hinweises auf die Patenterteilung: **23.01.2008**
(21) Anmeldenummer: 06023728.6
(22) Anmeldetag: 15.11.2006
(51) Int. Cl.: F04B 1/047, F04B 1/04, F03C 1/047, F03C 1/04

(54) **Hydraulische Pumpe**
Hydraulic pump
Pompe hydraulique

(30) Priorität: 15.11.2005 DE 102005054873
(43) Veröffentlichungstag der Anmeldung: 16.05.2007
(73) Patentinhaber: Weber-Hydraulik GmbH, 74363 Güglingen (DE)
(72) Erfinder: Fischer, Marcus, 69168 Wiesloch (DE); Saric, Robert, 74363 Güglingen (DE)
(74) Vertreter: Säger, Manfred

(56) Entgegenhaltungen:
- EP-A2- 0 046 691
- DE-A1- 3 701 857
- DE-A1- 4 004 932
- DE-A1- 19 730 499
- US-A- 3 028 814

## Beschreibung

Die Erfindung betrifft eine gattungsgemässe Pumpe nach dem Oberbegriff des Hauptanspruchs.

Reversierbare Pumpen für verschiedene Einsatzzwecke für kleine Volumenströme (z.B. 0,5 1/min), hohe Drücke (z.B. bis 400 bar) und klar vorgegebene Lebensdauern (z.B. 150 Stunden) sind bekannt und von Interesse. Zu diesen gehören u.a. Pumpen für Anwendungen in der Mobilhydraulik wie z.B. Pumpen für Fahrerhauskippanlagen.

Heutige Zahnradpumpen sind zwar kostengünstig, erreichen aber das geforderte Druckniveau nicht und sind bei kleinen Volumenströmen nicht reversierbar.

Bekannte ventilgesteuerte Einkolbenpumpen sind auch nicht reversierbar und scheiden aufgrund der Kosten für die Umsteuerung mittels eines Magnetventils und wegen des durch die hohe Pulsation bedingten hohen Geräuschniveaus aus. Sie haben darüber hinaus eine deutlich höhere als vom Markt geforderte Lebensdauer und sind somit zu teuer.

Ventilgesteuerte Mehrkolbenpumpen nach dem heutigen Stand der Technik sind zwar vom Geräuschniveau niedriger, dafür aber -bedingt durch zwei weitere Pumpkolben und je zwei weitere Saug-Druckventile noch teurer in der Fertigung. Für die Umsteuerung wird weiterhin ein Magnetventil benötigt.

Bekannte schlitzgesteuerte Radialkolbenpumpen weisen einen Rotor mit radialen Pumpkolben und einen feststehenden Steuerzapfen mit zwei radialen Steuerschlitzen auf. Der Rotor ist drehbar auf dem Steuerzapfen gelagert. Die Lagerstelle muss -neben dem Abfangen der Pumpkräfte- an der Verbindungsstelle zwischen dem Rotor und dem Steuerzapfen Öldichtheit sicherstellen. Trotz des hohen Fertigungsaufwandes ist jedoch eine Leckage konstruktionsbedingt unvermeidbar, die sich auf den Wirkungsgrad negativ auswirkt. Auch besteht die Gefahr, dass aufgrund unterschiedlicher Gleitpaarungen bei starken Temperaturschwankungen der Rotor auf dem Steuerzapfen klemmt. Durch ständigen Verschleiss im Laufe des Betriebs kann die Leckage grösser werden, was sich negativ auf den Wirkungsgrad auswirkt und in hohem Masse unerwünscht ist.

Es ist auch eine gattungsgemässe Pumpe nach dem Oberbegriff des unabhängigen Anspruchs bekannt (US-A-3,028,814).

Der Erfindung liegt die Aufgabe zugrunde, eine gattungsgemässe Pumpe einfacher in der Herstellung und Montage und damit kostengünstiger so weiterzubilden, dass sie im Betrieb trotz eines Verschleisses leckagearm bleibt.

Diese Aufgabe wird bei einer gattungsgemässen Pumpe nach dem Oberbegriff des -unabhängigen-Hauptanspruchs erfindungsgemäss durch dessen kennzeichnende Merkmale gelöst.

Je nach Drehrichtung des z.B. von dem Elektromotor angetriebenen Rotors wird also nach Lehre der Erfindung während der ersten halben Umdrehung des Rotors in der einen Drehrichtung von den einzelnen Pumpkolben aus dem Tank durch die in der Stirnseite des Rotors mündende Bohrung immer dann, wenn diese eine der zwei Steuerflächen überstreicht, Hydraulikflüssigkeit, z.B. Öl, über das eine Saugrückschlagventil oder den einen Ringkanal bei gleichzeitig geschlossenem anderen Saugrückschlagventil angesaugt und während der nächsten halben Umdrehung in den anderen Ringkanal gefördert. Ändert sich die Drehrichtung, wird das Öl während der ersten halben Umdrehung über das andere Saugrückschlagventiloder den anderen Ringkanal bei gleichzeitig geschlossenem einen Saugrückschlagventil angesaugt und während der nächsten halben Umdrehung in den einen Ringkanal gefördert. Die Ringkanäle sind dabei so ausgestaltet, dass sich durch die hydraulisch wirksame, der Stirnfläche des Rotors zugewandte sowie nächst benachbarte, von dem Steuerzapfen gebildete vordere Ringfläche mit abnehmendem Radius und die von dem Gehäuse selbst gebildete hintere Ringfläche bei Druckbeaufschlagung des Ringkanals eine in Richtung des Rotors wirkende resultierende Kraft ergibt.

Die aus dem in dem hydraulischen System herrschenden Betriebsdruck resultierende hydraulische Kraft neigt zunächst zum Auseinanderdrücken von Rotor und Steuerzapfen. Dieser Betriebsdruck wird aber drehrichtungsabhängig auf den jeweiligen Ringkanal rückgekoppelt und erzeugt auf der einen Ringfläche des Steuerzapfens die vorstehend erwähnte resulierende Kraft, wodurch erfindungsgemäss der Steuerzapfen und der Rotor über den gesamten Betriebsdruckbereich mit einem definiert einstellbaren Kraftüberschuss aneinandergepresst werden. Die Umsteuerung des Ansaugens und Pumpens der Hydraulikflüssigkeit bei Änderung der Drehrichtung erfolgt dabei selbsttätig durch die erfindungsgemässe Anordnung der Saugrückschlagventile in dem Steuerzapfen.

Das erfindungsgemässe Prinzip liegt also in der axialen Anordnung des Steuerzapfens an der Stirnseite des Rotors und dem von dem Betriebsdruck im hydraulischen System abhängigen Aneinanderpressen dieser beiden Teile. Hierdurch ist die Verbindungsstelle dieser Teile nicht nur im Betrieb vergleichsweise dicht und damit leckagearm; auch bei Verschleiss (Abrieb) der Stirnfläche des Rotors erfolgt die erforderliche Nachstellung selbsttätig und automatisch. Insgesamt wird mit der Erfindung eine einfacher in der Herstellung und Montage und damit kostengünstigere Pumpe bereitgestellt, die auch im Betrieb trotz eines Verschleisses äusserst leckagearm ist.

Zweckmässigerweise sind der der Stirnfläche des Rotors nächst benachbarte vordere Ringkanal sowie der der Stirnfläche des Rotors entferntere hintere Ringkanal über je eine Querbohrung mit dem zugehörigen Leitungsanschluss der Saugrückschlagventile verbunden, wodurch sich eine besonders einfache Herstellung ergibt.

Um eine unerwünschte Leckage aus den Ringkanälen des Steuerzapfens zu verhindern, weist dieser einen kreiszylinderförmigen Mantel auf und ist der hintere sowie vordere Ringkanal von zwei umlaufenden Dichtungen benachbart.

Die durch den im hydraulischen System herrschenden Betriebsdruck entstehenden axialen und radialen Kräfte werden vorteilhafterweise dadurch kompensiert, dass der Rotor auf seiner der Stirnseite abgewandten Seite mittels zumindest eines als Rillenkugellager ausgebildeten Axial- und/oder Radiallagers drehbar gelagert ist.

Weitere zweckmässige Ausgestaltungen sowie Weiterbildungen sind in den restlichen Unteransprüchen gekennzeichnet.

Ein Ausführungsbeispiel der Erfindung wird nachfolgend unter Bezugnahme auf die Zeichnung erläutert. In dieser zeigt:
- Figur 1: eine erste Ausführungsform Pumpe gemäss der Erfindung, im schematischen Querschnitt;
- Figur 2: einen Schnitt II-II nach Figur 1;
- Figur 3: einen Schnitt III-III nach Figur 1;
- Figur 4: einen Schnitt IV-IV nach Figur 1;
- Figur 5: eine Einzelheit in Fig. 1, im grösserem Massstab und
- Figur 6: eine alternative Ausführungsform der Pumpe.

Die von der eigentlichen hydraulischen, reversierbaren Pumpe 1,2,12 und dem an diese an deren einer Seite angeflanschten und diese antreibenden Elektromotor 9 gebildete Pumpeinheit weist, wie in Figur 1 gezeigt, ein Gehäuse 12 auf, an dessen anderer Seite ein Tank 11 für die Hydraulikflüssigkeit befestigt ist, die vorzugsweise von Öl gebildet ist. Die Pumpe ist mit zwei Anschlüssen 13,14, von denen bei der einen Drehrichtung der eine als Druck- für die Zulaufleitung und der andere als Leitungsanschluss für die Rücklaufleitung und -bei entgegengesetzter Drehrichtung- umgekehrt dient, und mit einem mit dem Tank 11 verbundenen Füllanschluss 17 versehen.

In dem Gehäuse 12 ist ein bezüglich derselben drehfester Steuerzapfen 2 mit einem kreiszylindrischen Mantel vorgesehen. Um eine gehäusefeste Drehachse ist ein Rotor 1 drehbar gelagert, der drei radial bewegbare, sich mit ihren äusseren Enden auf einem Exzenterlager 4 abstützende Pumpkolben 3 aufweist. Dieses Exzenterlager 4 ist beim wiedergegebenen Ausführungsbeispiel als Wälzlager ausgeführt. Der in axialer Richtung neben dem Steuerzapfen 2 angeordnete Rotor 1 ist an diesen in drucklosem Zustand mit der Kraft einer Feder 8 angedrückt. Auf seiner der Stirnseite abgewandten Seite ist der Rotor 1 mittels zweier Rillenkugellager 10 um die gehäusefeste Drehachse drehbar gelagert.

Wie in Figur 3 gezeigt, schliessen die inneren Enden der Pumpkolben 3 je einen -sich im Volumen ändernden-Kolbenraum ab. Jeder Kolbenraum weist eine axial verlaufende und in der dem Steuerzapfen 2 zugewandten Stirnseite des Rotors 1 mündende Bohrung 3a auf.

Der Steuerzapfen 2 ist mit einem gehärteten Steuerspiegel 2a mit zwei als Steuernieren 2b,2c ausgebildeten Steuerflächen (Figur 2A) oder alternativ mit zwei Bohrungen 2b,2c (Figur 2B) versehen, die an der Stirnseite des Rotors 1 so anliegen, dass sie während der Drehung des Rotors 1 mit den in die Stirnseite des Rotors 1 mündenden Bohrungen 3a zeitweise fluchten. In dem Steuerzapfen 2 sind ferner zwei mit ihrem dem Tank zugewandten Tankanschluss 5c,6c mit einem Tank 11 und mit ihrem dem Tank 11 abgewandten Leitungsanschluss 5d,6d mit je einer der Steuerflächen 2b,2c und je einem der zwei Anschlüsse 13,14 verbundene Saugrückschlagventile 5,6 vorgesehenen. Für den Anschluss 13 ergibt sich dies aus Figur 4, der über eine Stichbohrung 18 mit dem vorderen Ringkanal 6a verbunden ist. Entsprechend ist der Anschluss 14 über eine nicht gezeigte Stichbohrung an den hinteren Ringkanal 5a angeschlossen. Die Steuerflächen 2b, 2c sind über je eines der Saugrückschlagventile 5,6 mit dem Tank 11 verbunden. Im drucklosen Zustand ist die Stirnfläche des Rotors 1 mit der als Federelement ausgebildeten Feder 8 öldicht an den Steuerspiegel 2a des Steuerzapfens 2 angepresst.

Der Leitungsanschluss 5d des einen -hinteren-Saugrückschlagventils 5 ist an einen zwischen dem Gehäuse 12 und dem Mantel des darin angeordneten Steuerzapfens 2 vorgesehenen, umlaufenden, hinteren Ringkanal 5a über eine zugehörige Querbohrung 5b angeschlossen. Ebenso ist der Leitungsanschluss 6d des -vorderen- Saugrückschlagventils 6 ist an einen zwischen dem Gehäuse 12 und dem Mantel des darin angeordneten Steuerzapfens 2 vorgesehenen, umlaufenden, vorderen Ringkanal 6a über eine zugehörige Querbohrung 6b angeschlossen. Wie Figur 5 zeigt, ist dessen den vorderen Ringkanal 6a an seiner bezüglich der Stirnfläche des Rotors 1 nächst benachbarten Seite begrenzende vordere Ringfläche 15 von einem Bereich des Steuerzapfens 2 mit abnehmendem Radius in Form eines Absatzes gebildet, wohingegen die den vordere Ringkanal 6a an seiner bezüglich der Stirnfläche des Rotors 1 entfernten Seite begrenzende hintere Ringfläche 16 von einem Bereich des Gehäuses 12 gebildet ist. Ausserdem ist benachbart zu dem hinteren (5a) sowie dem vorderen Ringkanal 6a auf jeder Seite eine umlaufende Dichtung 9a,9b,9c angeordnet.

Je nach Drehrichtung des Elektromotors 9 wird während der ersten halben Umdrehung Öl aus dem Tank 11, von den einzelnen Pumpkolben 3 durch die Bohrung 3a z.B über das eine Saugrückschlagventil 5 oder den einen hinteren Ringkanal 5a angesaugt und während der nächsten halben Umdrehung in den anderen vorderen Ringkanal 6a gefördert. Das andere Saugrückschlagventil 6 ist in diesem Fall geschlossen, so dass es aus dem einen als Druckanschluss dienenden Anschluss 13 (Figur 4) herausgepumpt wird. Ändert sich die Drehrichtung, wird Öl über das andere Saugrückschlagventil 6 oder den anderen vorderen Ringkanal 6a angesaugt und in den hinteren Ringkanal 5a gefördert. In diesem Fall ist das erstgenannte eine Saugrückschlagventil 5 geschlossen.

In Figur 6 ist eine andere Ausführungsform der Saugrückschlagventils 5,6 dagestellt, deren beide Ventilkugeln auf je einem Ventilsitz den Durchgangskanal abdichten, der sich zwischen den beiden Ventilsitzen erstreckt und in den Tank über einen -nicht näher bezeichneten- Stichkanal münden. Die beiden Ventilkugeln sind so von einem Ventilstössel 19 gesteuert, dass beim Schliessen des einen Saugrückschlagventils 5, d.h. mit auf dem Ventilsitz aufliegender Ventilkugel die Ventilkugel des anderen Saugrückschlagventils 6 durch den Ventilstössel 19 von seinem Sitz abgehoben und damit geöffnet wird, also entweder nur das eine oder aber das andrere Saugrückschlagventil geöffnet und das jeweils andere geschlossen ist.

Die aus dem Systemdruck resultierende hydraulische Kraft, die den Rotor 1 und den Steuerzapfen 2 an dem Steuerspiegel 2a auseinanderdrückt wird durch Rückkoppeln des Systemdrucks drehrichtungsabhängig auf der einen, dem Steuerspiegel 2a und der Stirnfläche des Rotors nächst benachbarten Ringfläche des einen hinteren (5a) oder des anderen vorderen Ringkanals 6a kompensiert. Dadurch werden der Steuerzapfen 2 und der Rotor 1 über den gesamten Betriebsdruckbereich mit einem definierbaren Kraftüberschuss aneinandergepresst, so dass deren Verbindungsstelle im Betrieb leckagearm und damit vergleichsweise dicht ist. Bei Verschleiss (Abrieb) der Stirnfläche des Rotors erfolgt automatisch die erforderliche Nachstellung.

Die durch den Systemdruck entstehenden axialen und radialen Kräfte werden über die beiden Rillenkugellager 10 aufgenommen und über den Sicherungsring 7 im Gehäuse 12 abgefangen.

## Patentansprüche

1. Hydraulische, vorzugsweise von einem Elektromotor (9) angetriebene Pumpe mit zwei Anschlüssen (13,14), von denen bei der einen Drehrichtung der eine als Druck- und der andere als Sauganschluss und -bei entgegengesetzter Drehrichtung- umgekehrt dient, mit einem bezüglich eines Gehäuses (12) drehfesten Steuerzapfen (2) und mit einem um eine gehäusefeste Drehachse drehbaren Rotor (1), aufweisend mehrere, vorzugsweise drei radial bewegbare, sich mit ihren äusseren Enden auf einem Exzenterlager (4) abstützende Pumpkolben (3), deren innere Enden je einen -sich im Volumen ändernden- Kolbenraum abschliessen, wobei der Steuerzapfen (2) zwei Steuerflächen (2b,2c) aufweist sowie in axialer Richtung neben dem Rotor (1) und mit den zwei Steuerflächen (2b,2c) an dessen einer Stirnseite anliegt und wobei je eine mit jedem Kolbenraum verbundene, -parallel zu der Drehachseaxial verlaufende und an der Stirnseite des Rotors (1) mündende Bohrung (3a) vorgesehen ist, **dadurch gekennzeichnet,**
- **dass** in dem Gehäuse ein Tank (11) angeordnet ist
- **dass** in dem Steuerzapfen (2) ein mit seinem dem Tank zugewandten ersten Tankanschluss (5c) mit dem Tank (11) und mit seinem dem Tank (11) abgewandten ersten Leitungsanschluss (5d) sowohl mit einer der Steuerflächen (2b,2c) als auch mit einem der beiden Anschlüsse (13,14) verbindbares erstes Saugrückschlagventil (5) sowie ein mit seinem dem Tank zugewandten zweiten Tankanschluss (6c) mit dem Tank (11) und mit seinem dem Tank (11) abgewandten zweiten Leitungsanschluss (6d) sowohl mit der anderen der Steuerflächen (2b,2c) als auch mit dem anderen der beiden Anschlüsse (13,14) verbindbares zweites Saugrückschlagventil (6) vorgesehenen ist,
- und **dass** jeder, nämlich der erste und der zweite Leitungsanschluss (5d,6d) jedes, nämlich des ersten und des zweiten Saugrückschlagventils (5,6) an je einen zwischen dem Gehäuse (12) und dem Mantel des darin angeordneten Steuerzapfens (2) vorgesehenen, umlaufenden, vorderen (6a) bzw. hinteren Ringkanal (5a) angeschlossen ist, dessen den Ringkanal an seiner bezüglich der Stirnfläche des Rotors (1) nächst benachbarten Seite begrenzende vordere Ringfläche (15) von einem Bereich des Steuerzapfens (2) mit abnehmendem Radius und dessen den Ringkanal an seiner bezüglich der Stirnfläche des Rotors (1) entfernten Seite begrenzende hintere Ringfläche (16) von einem Bereich des Gehäuses (12) gebildet ist.

2. Pumpe nach Anspruch 1, **dadurch gekennzeichnet, dass** der der Stirnfläche des Rotors (1) nächst benachbarte vordere Ringkanal (6a) sowie der der Stirnfläche des Rotors (1) entferntere hintere Ringkanal (5a) über je eine Querbohrung (5b,6b) mit dem zugehörigen Leitungsanschluss (5d,6d) der Saugrückschlagventile (5,6) verbunden sind.

3. Pumpe nach Anspruch 1 oder 2, **dadurch gekennzeichnet, dass** der Steuerzapfen (2) einen kreiszylinderförmigen Mantel aufweist und der hintere sowie vordere Ringkanal (5a,6a) auf jeder Seite von einer umlaufenden Dichtung (9a,9b,9c) benachbart ist.

4. Pumpe nach einem der Ansprüche 1 bis 3, **dadurch gekennzeichnet, dass** der Steuerzapfen als Steuerflächen (2b,2c) zwei Steuernieren aufweist.

5. Pumpe nach einem der Ansprüche 1 bis 3, **dadurch gekennzeichnet, dass** der Steuerzapfen als Steuerflächen (2b,2c) zwei Steuerbohrungen aufweist.

6. Pumpe nach einem der Ansprüche 1 bis 5, **dadurch gekennzeichnet, dass** der Steuerzapfen (2) einen Steuerspiegel (2a) aufweist und dass die Steuerflächen (2b,2c) des Steuerzapfens (2) innerhalb des Steuerspiegels (2a) angeordnet sind.

7. Pumpe nach Anspruch 6, **dadurch gekennzeichnet, dass** der Rotor (1) einen Steuerspiegel aufweist und dieser eine andere Härte als der Steuerspiegel (2a) des Steuerzapfens (2) aufweist.

8. Pumpe nach einem der Ansprüche 1 bis 7, **dadurch gekennzeichnet, dass** der in axialer Richtung neben dem Steuerzapfen (2) angeordnete Rotor (1) und der Steuerzapfen (2) im drucklosen Zustand mit der Kraft einer Feder (8) aneinander gedrückt sind.

9. Pumpe nach einem der Ansprüche 1 bis 8, **dadurch gekennzeichnet, dass** das Exzenterlager (4) als Gleit- oder Wälzlager ausgebildet ist.

10. Pumpe nach einem der Ansprüche 1 bis 9, **dadurch gekennzeichnet, dass** der Rotor (1) auf seiner der Stirnseite abgewandten Seite mittels zumindest eines Axiallagers (10) drehbar gelagert ist.

11. Pumpe nach einem der Ansprüche 1 bis 9, **dadurch gekennzeichnet, dass** der Rotor (1) auf seiner der Stirnseite abgewandten Seite mittels zumindest eines Radiallagers (10) drehbar gelagert ist.

12. Pumpe nach Anspruch 10 oder 11, **dadurch gekennzeichnet, dass** das Axiallager und/oder das Radiallager als Rillenkugellager (10) ausgebildet ist.

13. Pumpe nach Anspruch 1, **dadurch gekennzeichnet, dass** sie als reversierbare Pumpe ausgebildet ist.

14. Pumpe nach Anspruch 1, **dadurch gekennzeichnet, dass** der Tank (11) sich an den Steuerzapfen (2) auf dessen dem Rotor (1) abgewandten Seite anschliesst.

15. Pumpe nach Anspruch 1, **dadurch gekennzeichnet, dass** die in dem Steuerzapfen (2) angeordneten beiden Saugrückschlagventile (5,6) je eine auf einem Ventilsitz angeordnete, den jeweiligen, sich zwischen den beiden Ventilsitzen erstreckenden und in den Tank mündenden Durchgangskanal abdichtende Ventilkugel aufweisen, und dass die beiden Ventilkugeln so von einem Ventilstössel (19) gesteuert sind, dass beim Schliessen des einen Saugrückschlagventils (5) mit auf dem Ventilsitz aufliegender Ventilkugel jene Ventilkugel des anderen Saugrückschlagventils (6) durch den Ventilstössel (19) von seinem Sitz abgehoben und damit geöffnet wird.

16. Pumpe nach Anspruch 15, **dadurch gekennzeichnet, dass** der sich zwischen den beiden Ventilsitzen erstreckende Durchgangskanal über einen Stichkanal in den Tank (11) mündet.

## Claims

1. Hydraulic pump preferably driven by an electric motor (9) comprising two connections (13, 14), of which respectively one acts as the compression connection, and the other acts as the suction connection in the case of one rotational direction, and vice versa in the case of the opposite rotational direction;
with a control pintle (2), which is rotationally rigid with reference to a housing (12);
and with a rotor (1), which is rotatable about a rotational axis mounted rigidly on the housing, and provides several, preferably three pump pistons (3) displaceable in the radial direction, supported with their outer ends on an eccentric bearing (4), of which the internal ends close off a piston chamber of variable volume,
wherein the control pintle (2) provides two control surfaces (2b, 2c) and, with the two control surfaces (2b, 2c), is in contact in the axial direction adjacent to the rotor (1) with one end surface of the latter,
and wherein, in each case, one borehole (3a) connected to each piston chamber is provided, which extends axially - parallel to the axis of rotation - and opens at the end surface of the rotor (1),
**characterised in that**
- a tank (11) is disposed in the housing;
- that a first suction check valve (5), which can be connected by its first tank connection (5c), facing towards the tank, to the tank (11), and can be connected by its first line connection (5d), facing away from the tank (11), both to one of the control surfaces (2b, 2c) and also to one of the two connections (13, 14),
and a second suction check valve (6), which can be connected by its second tank connection (6c), facing towards the tank, to the tank (11), and can be connected by its second line connection (6d), facing away from the tank (11), both to the other control surface (2b, 2c) and also to the other one of the two connections (13, 14), are provided in the control pintle (2);
- and that each line connection, namely the first and the second line connection (5d, 6d), of every suction check value, namely the first and the second suction check valve (5, 6), is connected respectively to a peripheral, front (6a) or respectively rear (5a) annular channel provided between the housing (12) and the casing of the control pintle (2) arranged therein, of which the front annular surface (15) limiting the annular channel at its side most nearly adjacent to the end surface of the rotor (1) is formed by a region of the control pintle (2) of decreasing radius, and of which the rear annular surface (16) limiting the annular channel at its side remote from the end surface of the rotor (1), is formed by a region of the housing (12).

2. Pump according to claim 1,
**characterised in that**
the front annular channel (6a), most nearly adjacent to the end surface of the rotor (1), and the rear annular channel (5a), more remote from the end surface of the rotor (1), are connected respectively via a transverse borehole (5b, 6b) to the associated line connection (5d, 6d) of the suction check valve (5, 6).

3. Pump according to claim 1 or 2,
**characterised in that**
the control pintle (2) provides a cylindrical casing, and the rear annular channel and the front annular channel (5a, 6a) are adjacent on each side to a peripheral seal (9a, 9b, 9c).

4. Pump according to any one of claims 1 to 3,
**characterised in that**
the control pintle provides two kidney-shaped control surfaces (2b, 2c).

5. Pump according to any one of claims 1 to 3,
**characterised in that**
the control pintle provides two control boreholes as control surfaces (2b, 2c).

6. Pump according to any one of claims 1 to 5,
**characterised in that**
the control pintle (2) provides a control plate (2a), and that the control surfaces (2b, 2c) of the control pintle (2) are disposed within the control plate (2a).

7. Pump according to claim 6,
**characterised in that**
the rotor (1) provides a control plate, which provides a different hardness by comparison with the control plate (2a) of the control pintle (2).

8. Pump according to any one of claims 1 to 7,
**characterised in that**
the rotor (1), which is arranged alongside the control pintle (2) in the axial direction, and the control pintle (2) are pressed against one another in the pressureless condition by the force of a spring (8).

9. Pump according to any one of claims 1 to 8,
**characterised in that**
the eccentric bearing (4) is designed as a sliding bearing or roller bearing.

10. Pump according to any one of claims 1 to 9,
**characterised in that**
the rotor (1) is mounted in a rotatable manner at its side facing away from the end surface by means of at least one axial bearing (10).

11. Pump according to any one of claims 1 to 9,
**characterised in that**
the rotor (1) is mounted in a rotatable manner at its side facing away from the end surface by means of at least one radial bearing (10).

12. Pump according to claim 10 or 11,
**characterised in that**
the axial bearing and/or the radial bearing is designed as a deep-groove ball-bearing (10).

13. Pump according to claim 1,
**characterised in that**
it is designed as a reversible pump.

14. Pump according to claim 1,
**characterised in that**
the tank (11) adjoins the control pintle (2) at its side facing away from the rotor (1).

15. Pump according to claim 1,
**characterised in that**
the two suction check valves (5, 6) disposed in the control pintle (2) each provide one valve ball sealing off the respective through channel extending between the two valve seatings and opening into the tank;
and that the two valve balls are controlled in such a manner by a valve plunger (19), that when the one suction check valve (5) is closed with the valve ball disposed on the valve seating, the valve ball of the other suction check valve (6) is lifted from its seating by the valve plunger (19) and is therefore opened.

16. Pump according to claim 15,
**characterised in that**
the through channel extending between the two valve seatings opens into the tank (11) via a branch channel.

## Revendications

1. Pompe hydraulique, de préférence entraînée par un moteur électrique (9) comportant deux raccords (13, 14), parmi lesquels, dans un sens de rotation, l'un desdits raccords fait office de raccord de pression et l'autre fait office de raccord d'aspiration et, dans le sens de rotation opposé, on obtient la situation inverse, laquelle pompe comporte un tourillon de commande (2) résistant à la rotation par rapport à un boîtier (12) et un rotor (1) pouvant tourner autour d'un axe de rotation fixe par rapport au boîtier, présentant plusieurs, de préférence trois, pistons de pompe (3) mobiles radialement, reposant avec leurs extrémités externes sur un palier excentrique (4), dont les extrémités internes obturent chacun respectivement un espace de piston - présentant un volume variable -, moyennant quoi le tourillon de commande (2) présente deux surfaces de commande (2b, 2c), jouxte le rotor (1) dans la direction axiale et est adjacent, avec les deux surfaces de commande (2b, 2c), à l'une des faces frontales du rotor, moyennant quoi il est respectivement prévu un alésage (3a) relié à chaque espace de piston, s'étendant axialement - parallèlement à l'axe de rotation -, et débouchant au niveau de la face frontale du rotor (1), **caractérisée en ce que**:
- dans le boîtier est disposé un réservoir (11),
- dans le tourillon de commande (2) est prévu un premier clapet antiretour d'aspiration (5), pouvant être relié, au niveau de son premier raccord de réservoir (5c), orienté vers le réservoir, avec le réservoir (11) et, au niveau de son premier raccord de conduite (5d), opposé au réservoir (11), aussi bien avec l'une des surfaces de commande (2b, 2c) qu'avec l'un des deux raccords (13, 14), ainsi qu'un deuxième clapet antiretour d'aspiration pouvant être relié, au niveau de son deuxième raccord de réservoir (6c) orienté vers le réservoir, avec le réservoir (11) et, au niveau de son deuxième raccord de conduite (6d) opposé au réservoir (11), aussi bien avec l'autre des surfaces de commande (2b, 2c) qu'avec l'autre des deux raccords (13, 14),
- et **en ce que** chacun, à savoir le premier et le deuxième raccord de conduite (5d, 6d) de chaque clapet antiretour d'aspiration (5, 6), à savoir le premier et deuxième clapet antiretour d'aspiration, est raccordé respectivement à un canal annulaire avant (6a) ou arrière (5a) périphérique, prévu entre le boîtier (12) et l'enveloppe du tourillon de commande (2) disposé à l'intérieur, dont la surface annulaire avant (15), délimitant le canal annulaire au niveau de sa face la plus proche de la surface frontale du rotor (1), est formée par une zone du tourillon de commande (2) ayant un rayon décroissant, et dont la surface annulaire arrière (16), délimitant le canal annulaire au niveau de sa face éloignée de la surface frontale du rotor (1), est formée une zone du boîtier (12).

2. Pompe selon la revendication 1, **caractérisée en ce que** le canal annulaire avant (6a), le plus proche de la surface frontale du rotor (1), ainsi que le canal annulaire arrière (5a), éloigné de la surface frontale du rotor (1), sont reliés respectivement par l'intermédiaire d'un alésage transversal (5b, 6b) avec le raccord de conduite (5d, 6d) associé des clapets antiretour d'aspiration (5, 6).

3. Pompe selon la revendication 1 ou 2, **caractérisée en ce que** le tourillon de commande (2) présente une enveloppe en forme de cylindre circulaire, et le canal annulaire arrière et avant (5a, 6a) est entouré, de chaque côté, par un joint d'étanchéité périphérique (9a, 9b, 9c).

4. Pompe selon l'une quelconque des revendications 1 à 3, **caractérisée en ce que** le tourillon de commande présente, en tant que surfaces de commande (2b, 2c), deux nodules de commande.

5. Pompe selon l'une quelconque des revendications 1 à 3, **caractérisée en ce que** le tourillon de commande présente, en tant que surfaces de commande (2b, 2c), deux alésages de commande.

6. Pompe selon l'une quelconque des revendications 1 à 5, **caractérisée en ce que** le tourillon de commande (2) présente une plaque porte-clapet (2a) et **en ce que** les surfaces de commande (2b, 2c) du tourillon de commande (2) sont disposées à l'intérieur de la plaque porte-clapet (2a).

7. Pompe selon la revendication 6, **caractérisée en ce que** le rotor (1) présente une plaque porte-clapet, et celle-ci présente une rigidité différente de celle de la plaque porte-clapet (2a) du tourillon de commande (2).

8. Pompe selon l'une quelconque des revendications 1 à 7, **caractérisée en ce que**, à l'état exempt de pression, le rotor (1) disposé à côté du tourillon de commande (2) dans la direction axiale et le tourillon de commande (2) sont appuyés l'un contre l'autre sous la force d'un ressort (8).

9. Pompe selon l'une quelconque des revendications 1 à 8, **caractérisée en ce que** le palier excentrique (4) est configuré sous la forme d'un palier lisse ou d'un palier à roulement.

10. Pompe selon l'une quelconque des revendications 1 à 9, **caractérisée en ce que** le rotor (1) est disposé de manière à pouvoir tourner sur sa face opposée à la face frontale à l'aide d'au moins un palier axial (10).

11. Pompe selon l'une quelconque des revendications 1 à 9, **caractérisée en ce que** le rotor (1) est disposé de manière à pouvoir tourner, sur sa face opposée à la face frontale, à l'aide d'au moins un palier radial (10).

12. Pompe selon la revendication 10 ou 11, **caractérisée en ce que** le palier axial et/ou le palier radial est configuré sous la forme d'un roulement à billes rainuré (10).

13. Pompe selon la revendication 1, **caractérisée en ce qu'**elle est configurée sous la forme d'une pompe à mouvement de va-et-vient.

14. Pompe selon la revendication 1, **caractérisée en ce que** le réservoir (11) est adjacent au tourillon de commande (2) au niveau de sa face opposée au rotor (1).

15. Pompe selon la revendication 1, **caractérisée en ce que** les deux clapets antiretour (5, 6) disposés dans le tourillon de commande (2) présentent chacun une bille de clapet disposée sur un siège de clapet, qui étanchéifie le canal de passage respectif s'étendant entre les deux sièges de clapet et débouchant dans le réservoir, et **en ce que** les deux billes de clapet sont commandées par un poussoir de clapet (19) de telle sorte que, lors de la fermeture de l'un des clapets antiretour d'aspiration (5) avec la bille de clapet reposant sur le siège de clapet, chaque bille de clapet de l'autre clapet antiretour d'aspiration (6) est amenée à se soulever de son siège par le poussoir de clapet (19), et s'ouvre donc.

16. Pompe selon la revendication 15, **caractérisée en ce que** le canal de passage s'étendant entre les deux sièges de clapet débouche dans le réservoir (11) par l'intermédiaire d'un canal de liaison.
